# EUROPÄISCHE PATENTSCHRIFT

(11) **EP 0 421 157 B1**
(45) Veröffentlichungstag und Bekanntmachung des Hinweises auf die Patenterteilung: **05.03.1997**
(21) Anmeldenummer: 90117505.9
(22) Anmeldetag: 11.09.1990
(51) Int. Cl.: D01H 15/013

(54) **Verfahren zum Beheben eines Fadenbruches an einer Ringspinnmaschine**
Method for piecing broken yarn in a ring spinning machine
Procédé de rattachage d'un fil cassé dans un métier à filer à anneaux

(30) Priorität: 30.09.1989 DE 3932727
(43) Veröffentlichungstag der Anmeldung: 10.04.1991
(73) Patentinhaber: Zinser Textilmaschinen GmbH, D-73061 Ebersbach/Fils (DE)
(72) Erfinder: Wey, Edmund, D-4054 Nettetal 1 (DE); Anderheggen, Manfred, D-4050 Mönchengladbach 1 (DE); Grecksch, Hans, D-4050 Mönchengladbach 5 (DE)

(56) Entgegenhaltungen:
- EP-A- 0 325 992
- DE-A- 2 351 312
- DE-A- 3 600 916

## Beschreibung

Die Erfindung betrifft ein Verfahren zum Beheben eines Fadenbruches an einer einzelnen, einen Kops erzeugenden Spindel einer Ringspinnmaschine, bei welchem ein Hilfsfaden einer von einem Wartungswagen mitgeführten Hilfsspule lose an den Kops der Spindel angelegt und an eine von einem Streckwerk gelieferte Lunte angesetzt wird, wobei nach einem Ansetzvorgang selbsttätig geprüft wird, ob der Fadenbruch behoben ist, und eine Ringspinnmaschine mit einem Wartungswagen zum Durchführen eines Behebens eines Fadenbruchs.

Es ist bekannt (DE-OS 17 85 236, DE-AS 23 51 312), beim selbsttätigen Beheben von Fadenbrüchen an Ringspinnmaschinen in einem Wartungswagen einen Hilfsfaden mitzuführen, der zum Durchführen des Ansetzvorgangs benutzt wird. Dies hat gegenüber dem Suchen des Fadenendes auf dem Kops den Vorteil eines geringeren Zeitbedarfes. Darüber hinaus ist dieses Benutzen eines Hilfsfadens vorteilhaft, um Anfahr-Fadenbrüche zu beheben, wenn auf dem Kops kein Faden vorhanden ist. Außerdem kann dann ein Fadenbruchbeheben bei Krüppelkopsen vorgenommen werden, bei denen das gebrochene Fadenende außerhalb des Bereiches liegt, der die Fadensuchvorrichtung zugestellt wird, die üblicherweise in Abhängigkeit von der Position der Ringbank dem Kops zugestellt wird. Dieses an sich für das Beheben eines Fadenbruchs vorteilhafte Ansetzen mit einem Hilfsfaden bereitet jedoch in dem nachfolgenden Arbeitsschritt, d.h. in der Spulmaschine, Schwierigkeiten, insbesondere wenn diese Spulmaschine vollautomatisch arbeiten soll. Diese Schwierigkeiten entstehen dann, wenn ein erster Versuch des Behebens eines Fadenbruches mißlungen war, so daß sich dann ein Fadenstück des Hilfsfadens auf dem Kops befindet, das zwei freie Enden aufweist. Zum einen besteht die Gefahr, daß bei einer automatischen Kopsvorbereitung mehrere Fadenenden gleichzeitig erfaßt werden, so daß sich Schlingen auf dem Kops bilden und festziehen, so daß eine automatische Kopsvorbereitung nicht gelingt. Selbst wenn aber die Kopsvorbereitung gelingen sollte, so führt das Aufbrauchen beim Spulvorgang des nur relativ kurzen Hilfsfadenstückes zu einer erneuten Unterbrechung des Spulvorgangs, die dann in der Regel mit einem Ausschleusen dieses Kops und einer erneuten Kopsvorbereitung verbunden ist.

Der Erfindung liegt die Aufgabe zugrunde, ein Verfahren der eingangs genannten Art zu schaffen, mit dem in einfacher Weise die geschilderten Schwierigkeiten vermieden werden können.

Diese Aufgabe wird dadurch gelöst, daß nach einem mißlungenen Versuch des Behebens eines Fadenbruches das dabei benutzte Fadenstück des Hilfsfadens von dem Kops entfernt wird, bevor ein weiterer Versuch ausgeführt wird.

Auf diese Weise wird verhindert, daß sich überhaupt kurze Fadenstücke des Hilfsfadens auf dem Kops befinden, so daß die Arbeiten einer automatischen Spulmaschine nicht gestört werden. Dies wird bereits an der Ringspinnmaschine während des Behebens eines Fadenbruches durchgeführt, d.h. zu einem Zeitpunkt, zu welchem diese Maßnahme noch keinen größeren zeitlichen und technischen Aufwand erfordert.

Bei einer ersten Ausgestaltung des Verfahrens wird vorgesehen, daß das während eines mißlungenen Versuchs des Behebens eines Fadenbruches auf den Kops aufgewickelte Fadenstück des Hilfsfadens von dem Kops abgeblasen und mittels einer Saugluftströmung abtransportiert wird.

Bei einer anderen Ausgestaltung der Erfindung wird vorgesehen, daß der Hilfsfaden erst durchtrennt und endgültig an den Kops abgegeben wird, nachdem der Erfolg des Versuchs festgestellt wurde, und daß - im Falle eines Mißerfolges des Versuchs - der Hilfsfaden wieder von dem Kops abgezogen wird.

Zur Lösung der Aufgabe wird weiter bei einer Ringspinnmaschine mit Mitteln zum Erspinnen eines Fadens aus einer von einem Streckwerk gelieferten Lunte und zum Aufwickeln des Fadens auf einen Kops und mit einem verfahrbaren Wartungswagen, der eine Hilfsspule mit einem Hilfsfaden mitführt, von welchem bei einem Beheben eines Fadenbruchs ein Fadenstück an den Kops angelegt und an die Lunte angesetzt wird, vorgesehen, daß der Wartungswagen mit Mitteln zum Überwachen des Erfolgs eines Versuchs zum Beheben eines Fadenbruchs versehen ist, die an eine Steuerung angeschlossen sind, die Mittel des Wartungswagens zum Entfernen eines bei einem fehlgeschlagenen Versuchs benutzten Hilfsfadenstücks von dem Kops steuert, bevor ein weiterer Versuch zum Beheben des Fadenbruchs durchgeführt wird.

Weitere Merkmale und Vorteile der Erfindung ergeben sich aus der nachfolgenden Beschreibung der in der Zeichnung dargestellten Ausführungsform.

Die Zeichnung zeigt in schematischer Darstellung eine Spinnstelle einer Ringspinnmaschine und einen an dieser tätigen Wartungswagen nach einem mißlungenen Versuch eines Fadenbruchbehebens.

Jede Spinnstelle einer Ringspinnmaschine, die mit einer Vielzahl gleichartiger Spinnstellen ausgerüstet ist, enthält ein Streckwerk (10), das eine Lunte über einen Fadenführer (11) zu einem in einer Ringbank (12) geführten Läufer führt. Die Ringbank (12), die entsprechend dem Kopsaufbau auf- und abbewegbar ist, weist Spinnringe auf, die jeweils konzentrisch zu einer Spindel (13) angeordnet sind, auf der sich eine Spulenhülse befindet, auf der der ersponnene Faden zu einem Kops (14) aufgewickelt wird. Die Spindel (13) ist zu Drehungen angetrieben, beispielsweise durch einen elektrischen Einzelmotor (15).Bei einem Fadenbruch läuft die von dem Streckwerk (10) gelieferte Lunte in eine Absaugung (16) ein.

Der Ringspinnmaschine ist ein Wartungswagen (17) zugeordnet, der entlang einer oder beider Seiten der Ringspinnmaschine patrouilliert. Der Wartungswagen (17) erhält ein Signal, daß an einer Spinnstelle ein Fadenbruch vorliegt,der von dem Wartungswagen (17) automatisch zu beheben ist. Dieses Signal kann sich der Wartungswagen (17) auch selbst verschaffen, beispielsweise über einen Detektor (18), der auf die Fadenwege der einzelnen Spinnstellen gerichtet ist und der bei Fehlen eines Fadens entsprechend reagiert, d.h.der betreffenden Spinnstelle zugestellt wird. Der Detektor (18) ist mit einer Steuerung (19) verbunden, die in nicht näher dargestellter Weise den Fahrantrieb des Wartungswagens (17) derart steuert, daß dieser Wartungswagen (17) an der betreffenden Spinnstelle anhält und vollautomatisch das Beheben eines Fadenbruches durchführt.

Der Wartungswagen (17) führt eine Hilfsspule (20) mit einem Hilfsfaden (21) mit, mit dem das Beheben eines Fadenbruches durchgeführt wird. Der Hilfsfaden (21) wird durch nicht dargestellte, an sich bekannte Mittel (z.B. DE-OS 17 85 236) aufgenommen, an den Kops (14) angelegt und in den Läufer auf dem Spinnring der Ringbank (12) und den Fadenführer (11) eingelegt. Anschließend wird der über eine Andrückrolle (22) laufende Hilfsfaden (21) dem Ausgangswalzenpaar des Streckwerkes (10) derart zugestellt, daß sich der Hilfsfaden (21) mit der von dem Streckwerk (10) gelieferten Lunte verbindet, deren Zulauf zu der Absaugung (16) unterbrochen wird. Der Hilfsfaden (21) wird dann mittels einer Trenneinrichtung (23) zertrennt, so daß der Vorgang des Behebens eines Fadenbruches abgeschlossen ist. Die Andrückrolle (22) ist auf einem Hebelarm (24) des Wartungswagens (17) angeordnet, der um eine Achse (25) verschwenkbar und zusätzlich noch in horizontaler Richtung ausfahrbar ist. Dieser Antrieb wird von der Steuerung (19) gesteuert.

Es besteht immer die Gefahr, daß ein Versuch des Behebens eines Fadenbruches nicht gelingt, so daß danach ein Stück des Hilfsfadens (21) auf den Kops (14) aufgewickelt ist, das zwei freie Enden aufweist. Wie eingangs bereits erläutert ist, stört ein derartiges Hilfsfadenstück den anschließenden vollautomatischen Spulvorgang. Um diese Störung zu vermeiden, besteht die einfachste Lösung darin, daß nur ein automatischer Versuch des Fadenbruchbehebens von dem Wartungswagen (17) durchgeführt wird. Sollte dieser mißlingen, so setzt dann der Wartungswagen (17) an der betreffenden Spinnstelle ein Signal, das eine Bedienungsperson ruft. Diese muß dann erst den auf den Kops aufgewickelten Hilfsfaden (21) entfernen und das Signal löschen, so daß dann ein Wiederholungsversuch durchgeführt werden kann.

Um jedoch ein vollautomatisches Arbeiten zu gewährleisten, wird nach einer anderen Lösung vorgesehen, daß der Wartungswagen (17) selbst mit Mitteln versehen ist, die das bei einem erfolglosen Versuch aufgewickelte Fadenstück des Hilfsfadens (21) von dem Kops (14) entfernen. Hierzu wird zunächst vorgesehen, daß der Wartungswagen (17) den Erfolg des Versuchs zum Beheben eines Fadenbruches überwacht. Dies wird beispielsweise mittels des Detektors (18) durchgeführt, der den Erfolg oder Mißerfolg der Steuerung (19) meldet. Bei einem festgestellten Mißerfolg werden dann die Mittel zum Entfernen des Fadenstücks des Hilfsfadens (21) betätigt, bevor ein Wiederholungsversuch durchgeführt wird.

Der Wartungswagen (17) ist mit einer Blasdüse (26) versehen, die mit einem nur schematisch angedeuteten Antrieb (28) horizontal und vertikal verfahrbar ist, der von der Steuerung (19) gesteuert wird. Diese Blasdüse (26) wird dem Bereich des Wickelkegels des Kopses (14) zugestellt, d.h. dem Bereich der Ringbank (12). Hierzu wird über einen Sensor (27) des Wartungswagens (17) die Position der Ringbank (12) erfaßt und der Steuerung (19) gemeldet.

Der Wartungswagen (17) ist außerdem mit einer an eine Unterdruckquelle angeschlossenen Absaugeinrichtung (29) versehen, die mit einem von der Steuerung (19) gesteuerten, schematisch dargestellten Antrieb (30) horizontal und vertikal derart verstellbar ist, daß sie mit einem trichterartigen Teil die Spindel (13) oben umgreift. Die Blasdüse (26) löst das aufgewundene Hilfsfadenstück von dem Kops (14), das dann von der Absaugeinrichtung (29) abgesaugt wird. Die Absaugeinrichtung (29) ist mit einem Detektor (31) versehen, der die absaugte Fadenlänge erfaßt und der Steuerung (19) meldet. Nach einer vorgegebenen Länge, die beispielsweise durch ein Zeitglied der Steuerung (19) festgestellt wird, ist das aufgewickelte Hilfsfadenstück völlig abgesaugt, so daß der Lösevorgang beendet werden kann. Bei diesem Vorgang ist zu erwarten, daß auch das gebrochene Fadenende von dem Kops (14) mit abgelöst und mit von der Saugeinrichtung (29) abgesaugt wird. Die Saugeinrichtung (29) ist deshalb mit einer Trenneinrichtung (32) versehen, die von der Steuerung gesteuert wird und die nach Beendigung des Absaugens betätigt wird. Das verbleibende Fadenende wird dann wieder auf den Kops (14) aufgewunden. Während dieses Vorganges ist es zweckmäßig, wenn die Spindel (13) stillgesetzt ist. Dies kann beispielsweise mittels eines nicht dargestellten Betätigungselementes des Wartungswagens (17) durchgeführt werden, das eine Bremse der Spindel (13) betätigt und/oder den Antrieb (15) unterbricht. Nachdem das bei einem Fehlversuch benutzte Fadenstück des Hilfsfadens (21) entfernt worden ist, kann ein Wiederholungsversuch durchgeführt werden.

Bei einer anderen Lösung wird vorgesehen, daß das Zulaufen des von der Hilfsspule (20) abgezogenen Hilfsfadens (21) so lange aufrechterhalten wird, bis der Erfolg eines Versuchs zum Beheben eines Fadenbruches festgestellt worden ist. Hierzu wird vorgesehen, daß die Andrückrolle (22) so lange an der Unterwalze des Ausgangswalzenpaares in Anlage verbleibt, bis der Anspinnerfolg festgestellt worden ist. Der Anspinnerfolg steht dann fest, wenn der Hilfsfaden (21) die von dem Streckwerk (10) gelieferte Lunte über eine gewisse Zeit mitgenommen hat. Da während dieser Zeit der zwischen dem Streckwerk (10) und dem Fadenführer (11) laufende Faden aus der Lunte und dem Hilfsfaden gebildet wird, ergibt sich ein erhöhtes Volumen, das von einem entsprechend ausgebildeten Detektor (18) festgestellt und der Steuerung (19) gemeldet werden kann.

Sollte festgestellt werden, daß die Lunte von dem Hilfsfaden (21) mitgenommen worden ist, so wird von der Steuerung (19) die Trenneinrichtung (23) betätigt, so daß das Beheben eines Fadenbruches abgeschlossen ist.

Sollte der Detektor (18) feststellen, daß keine Lunte mitgenommen wurde, d.h. der Versuch eines Fadenbruchbehebens nicht erfolgreich war, so wird die Trenneinrichtung (23) nicht betätigt, jedoch die die Andrückrolle (22) von der Unterwalze des Ausgangswalzenpaares des Streckwerkes (10) abgehoben. Es ist dann möglich, den auf den Kops (14) während dieser Zeit aufgelaufenen Hilfsfaden (21) zu ergreifen und wieder abzuziehen. Dies kann beispielsweise dadurch geschehen, daß die Andrückrolle (22) in diesem Fall von der Steuerung (19) gesteuert,der Druckwalze des Ausgangswalzenpaares zugestellt wird, so daß die Andrückrolle (22) in umgekehrter Drehrichtung, d.h. in Abzugsrichtung angetrieben wird. Der dabei zurückgelieferte Hilfsfaden (21) kann von einer nicht dargestellten Absaugeinrichtung aufgenommen werden. Auch für diesen Vorgang ist es zweckmäßig, wenn der Wartungswagen (17) mit Mitteln zum Stillsetzen der Spindel (13) ausgerüstet ist, z.B. mit einem ausfahrbaren Pneumatikzylinder, der einer Spindelbremse zustellbar ist.

## Patentansprüche

1. Verfahren zum Beheben eines Fadenbruches an einer einzelnen, einen Kops erzeugenden Spindel einer Ringspinnmaschine, bei welchem ein Hilfsfaden einer von einem Wartungswagen mitgeführten Hilfsspule lose an den Kops der Spindel angelegt und an eine von einem Streckwerk gelieferte Lunte angesetzt wird, wobei nach einem Ansetzvorgang selbsttätig geprüft wird, ob der Fadenbruch behoben ist,
dadurch gekennzeichnet, daß
wenn der Fadenbruch nicht behoben worden ist, das dabei benutzte Fadenstück des Hilfsfadens von dem Kops entfernt wird, bevor ein weiterer Versuch ausgeführt wird.

2. Verfahren nach Anspruch 1, dadurch gekennzeichnet, daß das während eines mißlungenen Versuchs des Behebens eines Fadenbruches auf den Kops aufgewickelte Fadenstück des Hilfsfadens von dem Kops abgeblasen und mittels einer Saugluftströmung abtransportiert wird.

3. Verfahren nach Anspruch 1 oder 2, dadurch gekennzeichnet, daß die Länge des von dem Kops abgezogenen Fadenstücks erfaßt wird.

4. Verfahren nach Anspruch 1, dadurch gekennzeichnet, daß der Hilfsfaden erst durchtrennt und endgültig an den Kops abgegeben wird, nachdem der Erfolg des Versuchs festgestellt wurde, und daß - im Falle eines Mißerfolgs des Versuchs - der Hilfsfaden wieder von dem Kops abgezogen wird.

5. Ringspinnmaschine mit Mitteln zum Erspinnen eines Fadens aus einer von einem Streckwerk gelieferten Lunte und zum Aufwickeln dieses Fadens auf einen Kops und mit einem verfahrbaren Wartungswagen, der eine Hilfsspule mit einem Hilfsfaden mitführt, von welchem bei einem Beheben eines Fadenbruchs ein Fadenstück an den Kops angelegt und an die Lunte angesetzt wird, dadurch gekennzeichnet, daß der Wartungswagen (17) mit Mitteln (18) zum Überwachen des Erfolgs eines Versuchs zum Beheben eines Fadenbruchs versehen ist, die an eine Steuerung (19) angeschlossen sind, die Mittel (26, 29; 22, 23) des Wartungswagens (17) zum Entfernen eines bei einem fehlgeschlagenen Versuch benutzten Hilfsfadenstückes von dem Kops (14) steuert, bevor ein weiterer Versuch zum Beheben des Fadenbruchs durchgeführt wird.

6. Ringspinnmaschine nach Anspruch 5, dadurch gekennzeichnet, daß der Wartungswagen (17) mit einer dem Kops (14) im Bereich einer Ringbank (12) zustellbaren, schräg nach oben gerichteten Blasdüse (26) versehen ist.

7. Ringspinnmaschine nach Anspruch 5 oder 6, dadurch gekennzeichnet, daß der Wartungswagen (17) mit einem vorzugsweise besaugten Fadenfänger (29) ausgerüstet ist.

8. Ringspinnmaschine nach einem der Ansprüche 5 bis 7, dadurch gekennzeichnet, daß der Fadenfänger (29) mit Mitteln (31) zum Erfassen der von ihm aufgenommenen Fadenlänge versehen ist.

9. Ringspinnmaschine nach einem der Ansprüche 5 bis 7, dadurch gekennzeichnet, daß der Wartungswagen (17) eine von der Steuerung (19) gesteuerte Fadentrenneinrichtung (32) zum Abtrennen des von dem Fadenfänger (29) aufgenommenen Fadens von dem mit dem Kops (14) verbundenen Faden versehen ist.

10. Ringspinnmaschine nach Anspruch 5, dadurch gekennzeichnet, daß die Mittel (18) zum Überwachen des Erfolgs eines Versuchs zum Beheben eines Fadenbruches einen die Mitnahme der Lunte durch den dem Kops (14) zulaufenden Hilfsfaden (21) erfassenden Detektor enthalten und nur bei festgestelltem Erfolg des Versuchs eine Betätigung einer Trenneinrichtung (23) zum Durchtrennen des Hilfsfadens (21) auslösen.

## Claims

1. Method of rectifying a yarn break on a single spindle in a ring spinning machine, wherein an auxiliary yarn of an auxiliary bobbin carried by a service carriage is applied loosely to the cop of the spindle and pieced to a roving supplied by a drawing frame, while it is automatically checked after a piecing operation whether the yarn break has been rectified, characterized in that, if the yarn break has not been rectified, the piece of auxiliary yarn used for this purpose is removed from the cop before a further attempt is made.

2. Method according to Claim 1, characterized in that the piece of auxiliary yarn wound onto the cop during an unsuccessful attempt to rectify a yarn break is blown off the cop and carried away by means of suction.

3. Method according to Claim 1 or 2, characterized in that the length of the piece of yarn drawn off from the cop is detected.

4. Method according to Claim 1, characterized in that the auxiliary yarn is separated and definitively delivered to the cop only after the success of the attempt has been established, and in that, in the event of the failure of the attempt, the auxiliary yarn is drawn off from the cop again.

5. Ring spinning machine having means for spinning a yarn from a roving supplied by a drawing frame and for winding said yarn onto a cop, and having a travelling service carriage which carries an auxiliary bobbin with an auxiliary yarn, from which, in the event of rectification of a yarn break, a piece of yarn is applied to the cop and pieced to the roving, characterized in that the service carriage (17) is provided with means (18) for monitoring the success of an attempt to rectify a yarn break, which means are connected to a control unit (19) which controls means (26, 29; 22, 23) on the service carriage (17) for removing from the cop (14) a piece of auxiliary yarn used in a failed attempt, before a further attempt is made to rectify the yarn break.

6. Ring spinning machine according to Claim 5, characterized in that the service carriage (17) is provided with a blast nozzle (26) which can be adjusted towards the cop (14) in the region of a ring rail (12) and is directed obliquely upwards.

7. Ring spinning machine according to Claim 5 or 6, characterized in that the service carriage (17) is provided with a catch-yarn device (29) preferably operated by suction.

8. Ring spinning machine according to one of Claims 5 to 7, characterized in that the catch-yarn device (29) is provided with means (31) for detecting the length of yarn picked up by it.

9. Ring spinning machine according to one of Claims 5 to 7, characterized in that the service carriage (17) is provided with a yarn separating device (32), controlled by the control unit (19), for separating the yarn picked up by the catch-yarn device (29) from the yarn joined to the cop (14).

10. Ring spinning machine according to Claim 5, characterized in that the means (18) for monitoring the success of an attempt to rectify a yarn break comprise a detector which detects that the roving is carried by the auxiliary yarn (21) running towards the cop (14), and only trigger the actuation of a separating device (23), for severing the auxiliary yarn (21), when the success of the attempt has been established.

## Revendications

1. Procédé pour remédier à une rupture de fil sur une broche individuelle de production d'une canette d'un métier à filer à anneaux, dans lequel un fil auxiliaire d'une bobine auxiliaire entraînée par un chariot de maintenance est posé d'une manière lâche sur la canette de la broche et raccordé à une mèche fournie par un dispositif d'étirage, cependant que l'on vérifie automatiquement après une opération de raccordement s'il a été remédié à la rupture du fil, caractérisé par le fait que, dans le cas où il n'a pas été remédié à la rupture du fil, le morceau de fil auxiliaire qui a été utilisé ici est retiré de la canette avant que l'on ne procède à une autre tentative.

2. Procédé selon la revendication 1, caractérisé par le fait que le morceau de fil auxiliaire enroulé sur la canette au cours d'une tentative non couronnée de succès pour remédier à la rupture du fil est retiré de la canette par soufflage et évacué au moyen d'un courant d'air aspiré.

3. Procédé selon la revendication ou 2, caractérisé par le fait que l'on détermine la longueur du morceau de fil retiré de la canette.

4. Procédé selon la revendication 1, caractérisé par le fait que l'on sectionne tout d'abord le fil auxiliaire et qu'on l'amène finalement à la canette après que le succès de la tentative a été constaté, et par le fait que, dans le cas où la tentative a échoué, le fil auxiliaire est à nouveau retiré de la canette.

5. Métier à filer à anneaux comprenant des moyens pour filer un fil à partir d'une mèche fournie par un dispositif d'étirage et pour enrouler ce fil sur une canette, et comprenant un chariot de maintenance mobile qui entraîne une bobine auxiliaire portant un fil auxiliaire, cependant qu'un morceau de fil provenant de celle-ci est posé sur la canette lorsque l'on remédie à une rupture du fil, et qu'il est raccordé à la mèche, caractérisé par le fait que le chariot de maintenance (17) est pourvu de moyens (18) pour surveiller la réussite d'une tentative pour remédier à une rupture du fil, ceux-ci étant reliés à une commande (19) qui agit sur des moyens (26, 29 ; 22, 23) du chariot de maintenance (17) pour retirer de la canette (14) un morceau de fil auxiliaire utilisé lors d'une tentative qui a échoué, avant que l'on ne procède à une autre tentative pour remédier à la rupture du fil.

6. Métier à filer à anneaux selon la revendication 5, caractérisé par le fait que le chariot de maintenance (17) est pourvu d'une buse de soufflage (26) qui peut être approchée de la canette (14) dans la région d'une plate-bande porte-anneaux (12) et qui est dirigée obliquement vers le haut.

7. Métier à filer à anneaux selon la revendication 5 ou 6, caractérisé par le fait que le chariot de maintenance (17) est équipé d'un dispositif de capture du fil (29) qui est de préférence soumis à une aspiration.

8. Métier à filer à anneaux selon l'une des revendications 5 à 7, caractérisé par le fait que le dispositif de capture du fil (29) est pourvu de moyens (31) pour déterminer la longueur du fil qu'il a reçu.

9. Métier à filer à anneaux selon l'une des revendications 5 à 7, caractérisé par le fait que le chariot de maintenance (17) est pourvu d'un dispositif de sectionnement du fil (32), celui-ci étant piloté par la commande (19) pour séparer du fil qui est relié à la canette (14) le fil qui est reçu par le dispositif de capture du fil (29).

10. Métier à filer à anneaux selon la revendication 5, caractérisé par le fait que les moyens (18) pour surveiller la réussite d'une tentative pour remédier à une rupture du fil comprennent un détecteur pour vérifier l'entraînement de la mèche par le fil auxiliaire (21) qui arrive à la canette (14), et que c'est seulement lorsque le succès de la tentative a été constaté qu'ils déclenchent un actionnement d'un dispositif de sectionnement (23) pour sectionner le fil auxiliaire (21).
